# EUROPÄISCHE PATENTANMELDUNG

(11) **EP 4 566 966 A1**
(43) Veröffentlichungstag der Anmeldung: **11.06.2025**
(21) Anmeldenummer: 24214147.1
(22) Anmeldetag: 20.11.2024
(51) Int. Cl.: B65D 51/18

(54) **DECKEL MIT EINEM FOLIENDECKEL, EIMER UND GEBINDE**

(30) Priorität: 07.12.2023 DE 102023134289
(71) Anmelder: Saier Verpackungstechnik GmbH & Co. KG, 72275 Alpirsbach (DE)
(72) Erfinder: Saier, Hanns-Ulrich, 72275 Alpirsbach (DE)
(74) Vertreter: Kohler Schmid Möbus Patentanwälte

(57) **Zusammenfassung**

Die Erfindung betrifft einen Deckel (3), umfassend: einen Deckelkörper (1), der einen rinnenförmigen Randbereich (7) aufweist, an dem ein Klemmprofil (13) zum Zusammenwirken mit einem Klemmprofil (18) an einem Eingriffsbereich (17) eines umlaufenden Rands (5) eines Eimers (4) gebildet ist. Der Deckel (3) weist einen Foliendeckel (2) auf, der an einer Innenseite des Deckelkörpers (1) verläuft und der einen geformten Deckelbereich (9) aufweist, der zur lösbaren Befestigung des Foliendeckels (2) an dem Deckelkörper (1) in den rinnenförmigen Randbereich (7) des Deckelkörpers (1) eintaucht und sich zumindest abschnittsweise bis zu einem äußeren Schenkel (11a) des rinnenförmigen Randbereichs (7) erstreckt. Die Erfindung betrifft auch einen Eimer (4) mit einem Foliendeckel (2) sowie ein Gebinde, das einen Eimer (4) und einen Deckel (3) aufweist, der wie oben beschrieben ausgebildet ist.

## Beschreibung

### Hintergrund der Erfindung

Die Erfindung betrifft einen Deckel, umfassend: einen Deckelkörper, der einen rinnenförmigen Randbereich aufweist, an dem ein Klemmprofil zum Zusammenwirken mit einem Klemmprofil an einem Eingriffsbereich eines umlaufenden Rands eines Eimers gebildet ist. Die Erfindung betrifft auch einen Eimer mit einem Boden und mit einer umlaufenden Seitenwand, die im Bereich einer Öffnung des Eimers einen umlaufenden Rand mit einem Eingriffsbereich mit einem Klemmprofil zum Zusammenwirken mit einem Klemmprofil an einem rinnenförmigen Randbereich eines Deckels aufweist, um die Öffnung des Eimers zu verschließen. Die Erfindung betrifft auch ein Gebinde, das einen solchen Deckel und einen Eimer aufweist.

Bei einem mit einem Deckel verschlossenen Eimer, der mit einem flüssigem Füllgut befüllt ist, insbesondere mit einer Farbe oder mit einem Lack, besteht die Gefahr, dass beim Transport oder beim Mischen das flüssige Füllgut an die Innenseite des Deckels schwappen und dort antrocknen kann. Beim Öffnen des Deckels, der aus einem Kunststoff-Material besteht, wird der Deckel deformiert und gedehnt. Dabei reißt in der Regel der angetrocknete Film des Füllguts, z.B. die angetrocknete Farbe, und Reste der Farbe in Form von Flocken bzw. Flakes lösen sich ab und fallen in die noch in dem Eimer befindliche flüssige Farbe. Diese unerwünschten Partikel sind nach dem Aufbringen der Farbe störend sichtbar oder platzen aus der Oberfläche, die mit der Farbe gestrichen wurde, was ggf. ein aufwändiges Nachstreichen der Oberfläche zur Folge haben kann.

Ein weiteres Problem von an der Innenseite des Deckels anhaftenden Farbresten besteht darin, dass das Gebinde nach dem ersten Öffnen ggf. nicht mehr ausreichend dichtend verschlossen werden kann. Farbreste am Deckel stören auch den Recyclingprozess. In der Aufbereitung sind daher zusätzliche Wasch- und Reinigungsprozesse und entsprechende Ressourcen erforderlich, um die Farbreste vom Kunststoff-Material des Deckels zu entfernen.

In der EP3848176A2 ist ein Deckel beschrieben, der an seiner Innenseite mindestens ein deckelseitiges In-Mould-Label und/oder ein zumindest in einem Teilbereich mit dem Deckel verbundenes Label aufweist, welches die Innenseite des Deckels zumindest bis zu einem Kontaktbereich mit einem Behälter überdeckt. Das deckelseitige In-Mould-Label und/oder das deckelseitige Label kann als Ganzes lösbar mit der Innenseite des Deckels verbunden sein. Zur Herstellung der lösbaren Verbindung kann das deckelseitige In-Mould-Label und/oder das deckelseitige Label beschichtet, lackiert, bedruckt und/oder oberflächenbehandelt sein.

Das in der EP3848176A2 beschriebene In-Mould-Label bzw. Label verhindert, dass Farbreste an der Innenseite des Deckels anhaften und verbessert daher die Recyclingfähigkeit des Deckels. Beim Abheben des Deckels von dem Eimer wird jedoch auch das In-Mould-Label bzw. das Label ggf. deformiert bzw. gedehnt, sodass sich angetrocknete Farbreste ggf. ablösen können.

In der EP3048060B1 ist ein Behälter beschreiben, der eine umlaufende Seitenwand aufweist, an der im Bereich einer Öffnung des Behälters ein umlaufender, nach außen und/oder nach innen über die Seitenwand überstehender Behälterrand gebildet ist, der zur Verwendung als Siegelrand eine Oberseite mit einer Breite von mindestens 2 mm zum Aufbringen einer insbesondere peelfähigen Folie aufweist. Die aufgeschweißte peelfähige Folie kann von einem Verbraucher abgezogen werden, um Zugang zu dem Füllgut zu erhalten. Für den Fall, dass es sich bei dem Füllgut um Farbe handelt, trocknet diese an der Innenseite der peelfähigen Folie an. Das Lösen der peelfähigen Folie erfordert einen erheblichen Kraftaufwand, sodass sich beim Abziehen der Folie ggf. Partikel von der Innenseite der peelfähigen Folie ablösen und in das Füllgut gelangen können. Zudem wird für das Siegeln der Folie eine Versiegelungseinrichtung beim Abfüller benötigt.

### Aufgabe der Erfindung

Es ist Aufgabe der Erfindung, einen Deckel, einen Eimer und ein Gebinde bereitzustellen, bei denen die Recyclingfähigkeit erhöht bzw. das Ablösen von Anhaftungen eines Füllguts beim Abheben des Deckels reduziert werden kann.

### Gegenstand der Erfindung

Diese Aufgabe wird gemäß einem ersten Aspekt gelöst durch einen Deckel der eingangs genannten Art, der einen Foliendeckel aufweist, der an einer Innenseite des Deckelkörpers verläuft und der einen geformten Deckelbereich aufweist, der zur lösbaren Befestigung des Foliendeckels an dem Deckelkörper in den rinnenförmigen Randbereich des Deckelkörpers eintaucht und sich zumindest abschnittsweise bis zu einem äußeren Schenkel des rinnenförmigen Randbereichs erstreckt.

Anders als das in der EP3848176A2 beschriebene In-Mould-Label bzw. das zumindest in einem Teilbereich mit der Innenseite des Deckels verbundene Label ist der Foliendeckel im vorliegenden Fall in der Regel nicht peelfähig lösbar mit der Innenseite des Deckelkörpers verbunden. Die Befestigung des Foliendeckels an dem Deckelkörper erfolgt vielmehr durch den geformten Deckelbereich, der in den rinnenförmigen Randbereich eintaucht und sich bis zu dem äußeren Schenkel des rinnenförmigen Randbereichs erstreckt. Grundsätzlich ist aber auch möglich, den Foliendeckel zusätzlich zur Befestigung durch den geformten Deckelbereich peelfähig lösbar mit der Innenseite des Deckelkörpers zu verbinden.

Der geformte bzw. profilierte Deckelbereich verläuft typischerweise entlang des äußeren Randes des Foliendeckels. In der Regel läuft der geformte Deckelbereich in Umfangsrichtung vollständig um. Der geformte Deckelbereich steht über einen in der Regel planen bzw. im Wesentlichen planen Innenbereich des Foliendeckels über, der an einem in der Regel planen bzw. im Wesentlichen planen Innenbereich des Deckelkörpers anliegt. Der Foliendeckel, insbesondere der geformte Deckelbereich, ist typischerweise konturgenau an die Geometrie des Deckelkörpers angepasst. Der geformte Deckelbereich weist typischerweise einen inneren Schenkel und einen äußeren Schenkel auf. Der innere Schenkel des geformten Deckelbereichs liegt typischerweise zumindest teilweise an einem inneren Schenkel des rinnenförmigen Randbereichs des Deckelkörpers an und der äußere Schenkel des geformten Deckelbereichs liegt typischerweise zumindest teilweise an einem äußeren Schenkel des rinnenförmigen Randbereichs des Deckelkörpers an. Der geformte Deckelbereich kann sich entlang seines gesamten Umfangs bis zum äußeren Schenkel des rinnenförmigen Randbereichs erstrecken. Für die lösbare Befestigung kann es aber ausreichend sein, wenn der geformte Deckelbereich sich in Umfangsrichtung nur abschnittsweise, z.B. entlang von zwei oder mehr in Umfangsrichtung verlaufenden Abschnitten, bis zum äußeren Schenkel des rinnenförmigen Randbereichs erstreckt. Der rinnenförmige Randbereich steht typischerweise über einen Innenbereich des Deckelkörpers nach außen, d.h. zur Außenseite des Deckelkörpers, über.

Beim Befestigen des Foliendeckels an dem Deckelkörper wird der äußere Schenkel des geformten Deckelbereichs in Richtung auf den inneren Schenkel des geformten Deckelbereichs zubewegt, damit der geformte Deckelbereich in den rinnenförmigen Randbereich eintauchen kann. Durch die Verkürzung des Abstands zwischen den beiden Schenkeln des geformten Deckelbereichs entsteht eine Federwirkung, die bei der in den rinnenförmigen Randbereich eingetauchten Stellung des geformten Deckelbereichs den inneren Schenkel des geformten Deckelbereichs gegen den inneren Schenkel des rinnenförmigen Randbereichs drückt und den äußeren Schenkel des geformten Deckelbereichs gegen den äußeren Schenkel des rinnenförmigen Randbereichs drückt und auf diese Weise den Foliendeckel an dem Deckelkörper fixiert. Der auf diese Weise lösbar an dem Deckelkörper befestigte Foliendeckel hat eine zusätzliche Dichtwirkung beim Verschlie-ßen der Öffnung des Eimers mit dem Deckel.

Der Deckel, der den Foliendeckel aufweist, kann bei der Abfüllung wie ein herkömmlicher Deckel an dem Eimer angebracht werden, um die Öffnung zu verschließen, beispielsweise durch Aufprellen, Walzen oder durch manuelles Aufsetzen. Beim Abheben des Deckels von dem Eimer kann der Foliendeckel vom Deckel gelöst werden, d.h. diese verbleibt am Eimer und wird nicht gemeinsam mit dem Deckel angehoben, wie weiter unten näher beschrieben wird. Nach dem Abheben des Deckels überdeckt der Foliendeckel die Öffnung des Eimers und liegt lose auf dem Rand des Eimers auf und kann daher leicht abgenommen werden, ohne dass hierbei anhaftende Farbreste abgelöst werden bzw. ohne dass es zu einem Bruch der angetrockneten Farbschichten kommt.

Eine Versiegelungsanlage zum Befestigen des Foliendeckels am Rand des Eimers wird bei dieser Lösung nicht benötigt. Zudem kann der Foliendeckel - ggf. nach entsprechender Reinigung - mehrfach verwendet werden, was bei einer Siegelfolie nicht der Fall ist.

Bei einer Ausführungsform ist das Klemmprofil, insbesondere in Form eines Rastrands, an dem äußeren Schenkel des rinnenförmigen Randbereichs gebildet. Das Klemmprofil verrastet mit einem korrespondierenden Klemmprofil an dem Eingriffsbereich des Eimers, um die Öffnung an dem Eimer dichtend zu verschlie-ßen. Die Anordnung des Klemmprofils am äußeren Schenkel des rinnenförmigen Randbereichs ist günstig, um zu ermöglichen, dass beim Anheben des Deckelkörpers der Foliendeckel am Eimer verbleibt.

Bei einer weiteren Ausführungsform hintergreift ein freies Ende des in den rinnenförmigen Randbereich eintauchenden geformten Deckelbereichs das Klemmprofil, insbesondere den Rastrand, zumindest abschnittsweise. Beim Einsetzen des Foliendeckels wird das freie Ende bzw. die äußere Kante des geformten Deckelbereichs an dem Klemmprofil vorbeigeführt. Aufgrund der weiter oben beschriebenen Federwirkung zwischen den beiden Schenkeln des geformten Deckelbereichs wird das frei Ende des geformten Deckelbereichs hinter dem Klemmprofil bzw. dem Rastrand "fixiert", d.h. der Foliendeckel wird bei dieser Ausführungsform in den rinnenförmigen Randbereich des Deckelkörpers "eingeclipst". Das freie Ende des rinnenförmigen Randbereichs kann entlang des gesamten Umfangs des geformten Deckelbereichs das Klemmprofil hintergreifen. Für die Befestigung an dem Deckelkörper kann es aber ausreichend sein, wenn das freie Ende des rinnenförmigen Randbereichs den Foliendeckel in Umfangsrichtung nur abschnittsweise hintergreift.

Bei dem Klemmprofil muss es sich nicht zwingend um einen Rastrand handeln, der in ein entsprechendes Klemmprofil, z.B. in Form einer Nut, an dem Eingriffsbereich eingreift. Bei dem Klemmprofil an dem Deckelkörper und dem Klemmprofil an dem Eingriffsbereich des Rands des Eimers kann es sich vielmehr auch um andere vergleichbare Halte- bzw. Rastelemente handeln, z.B. um Haken oder dergleichen, die eine Rastung zwischen dem Deckelkörper und dem Eimer ermöglichen, um die Öffnung an dem Eimer dichtend zu verschließen.

Bei einer weiteren Ausführungsform weist der Foliendeckel eine Dicke zwischen 40 µm und 200 µm, bevorzugt zwischen 50 µm und 150 µm, insbesondere zwischen 50 µm und 100 µm auf. Um zu ermöglichen, dass der Foliendeckel beim Abnehmen des Deckels auf dem Rand des Eimers bzw. an dem Eingriffsbereich verbleibt, ohne dass zusätzliche Maßnahmen ergriffen werden müssen, um den Foliendeckel beim Anheben des Deckels am Eimer zu halten, ist eine ausreichende Elastizität des Foliendeckels erforderlich, d.h. der Foliendeckel sollte nicht zu steif sein. Die Dicke des Foliendeckels sollte daher nicht zu groß gewählt werden, wobei die maximale Dicke, bei welcher der Foliendeckel ohne zusätzliche Maßnahmen an dem Eimer verbleibt, von den Abmessungen des Eimers abhängig ist. Ein maximale Dicke von ca. 150 µm hat sich für einen Eimer mit einem ovalen Deckel mit Abmessungen in der Größenordnung von 400 mm x 300 mm als günstig erwiesen. Die maximale Dicke des Foliendeckels nimmt mit abnehmender Fläche des Deckels ab, d.h. für Deckel mit einer kleineren Fläche werden typischerweise Foliendeckel mit einer geringeren Dicke benötigt. Der Foliendeckel wird in der Regel aus einer flachen Folie gebildet, beispielsweise aus einem flachen Folienzuschnitt, an dem der geformte Deckelbereich z.B. durch Tiefziehen oder auf andere Weise gebildet wird. Der Foliendeckel kann aber ggf. auch auf andere Weise, z.B. durch Spritzgießen hergestellt werden, d.h. als extrem dünnes Spritzgussformteil (im Rahmen der fertigungstechnischen Möglichkeiten).

Neben der Funktion, anhaftende Farbreste aufzunehmen, kann der Foliendeckel auch andere Funktionen übernehmen, beispielsweise kann dieser - je nach Material bzw. Material-Kombination - unterschiedliche vorteilhafte Barriere-Eigenschaftsprofile aufweisen. Durch entsprechende Materialauswahl können durch den Foliendeckel die Barriere-Eigenschaften gegen Sauerstoff, Wasserdampf oder auch die Beständigkeit gegenüber aggressiven Füllgütern verbessert werden.

Bei einer weiteren Ausführungsform ist der Foliendeckel zur Erhöhung der Anhaftung des Füllguts und/oder zur Erhöhung der Dichtwirkung zum Eimer beschichtet, oberflächenbehandelt und/oder strukturiert. Durch eine verbesserte Anhaftung des Füllguts, insbesondere in Form von Farbresten, kann dem Problem entgegengewirkt werden, dass beim Anheben des Deckels Farbreste abblättern. Auch kann durch eine geeignete Beschichtung, Oberflächenbehandlung und/oder Strukturierung die Dichtwirkung des Foliendeckels zum Eimer gesteigert werden.

Bei einer weiteren Ausführungsform weist der Foliendeckel mindestens eine über das freie Ende des geformten Deckelbereichs überstehende Haltehilfe, insbesondere in Form einer Haltelasche, auf. Die Haltehilfe dient dazu, um das Abnehmen des Foliendeckels vom Rand des Eimers nach dem Abnehmen des Deckels zu vereinfachen. Es kann eine oder es können mehrere Haltehilfen am Umfang des Foliendeckels verteilt angebracht sein. Beispielsweise können zwei Haltehilfen in Form von Haltelaschen diametral gegenüberliegend am äußeren Rand des Foliendeckels angebracht sein, um den Foliendeckel von dem Eimer abzunehmen, ohne dass hierbei Farbe von der Innenseite des Foliendeckels abplatzt. Die Haltehilfe kann auch dazu verwendet werden, um den Foliendeckel beim Abheben des Deckelkörpers niederzuhalten, d.h. ein Anheben des Foliendeckels von dem Eingriffsbereich des Eimers zu verhindern. Idealerweise ist ein solches Niederhalten mittels der Haltehilfe jedoch nicht erforderlich, d.h. der Eingriff der beiden Klemmprofile kann gelöst und der Deckelkörper kann von dem Eimer abgenommen werden, ohne dass zusätzliche Maßnahmen erforderlich sind, um den Foliendeckel an dem Eimer zu halten.

Bei einer weiteren Ausführungsform weist der Deckelkörper mindestens eine Öffnungshilfe zum Verschwenken des äußeren Schenkels des rinnenförmigen Randbereichs auf, um den Deckelkörper von dem Eingriffsbereich des Eimers abzuheben, insbesondere ohne den Foliendeckel von dem Eingriffsbereich abzuheben. Wie weiter oben beschrieben wurde, kann durch das Verschwenken des äußeren Schenkels des rinnenförmigen Randbereichs, an dem das Klemmprofil gebildet ist, die Rastung mit dem Klemmprofil des Eingriffsbereichs des Eimers gelöst werden und der Deckelkörper kann von dem Eimer abgehoben werden. Hierbei gleitet das Klemmprofil des Deckelkörpers über das freie Ende bzw. die Kante des Foliendeckels, der hierbei flexibel ausweicht. Zur Unterstützung des Lösens des Foliendeckels von dem Deckelkörper kann der Anwender den Foliendeckel beim Abheben des Deckels bzw. des Deckelkörpers an der Haltehilfe, z.B. in Form einer Haltelasche, nach unten ziehen, dies ist aber nicht zwingend erforderlich (s.o.). Es kann günstig sein, wenn die Öffnungshilfe und die bzw. eine Haltehilfe sich an derselben umfangsseitigen Position am Rand des Eimers befinden. Es ist nicht zwingend erforderlich, dass der Deckel eine Öffnungshilfe aufweist.

Alternativ oder zusätzlich kann die bzw. eine Öffnungshilfe an dem Eimer selbst vorgesehen sein.

Bei einer weiteren Ausführungsform weist der Deckelkörper an seiner Außenseite mindestens ein in Umfangsrichtung vollständig oder teilweise umlaufendes Versteifungsprofil zur Versteifung des rinnenförmigen Randbereichs auf. Das Versteifungsprofil ist an der Außenseite des Deckelkörpers in einem vergleichsweise geringen Abstand von dem rinnenförmigen Randbereich angeordnet. Das Versteifungsprofil erstreckt sich - wie auch der rinnenförmige Randbereich - ausgehend von einem planen bzw. im Wesentlichen planen Innenbereich des Deckelkörpers nach außen. Das Versteifungsprofil kann an der Außenseite des Deckelkörpers in Umfangsrichtung vollständig umlaufen, der Deckelkörper kann aber auch mehrere in Umfangsrichtung beabstandete Versteifungsprofile aufweisen, die sich über einen vorgegebenen Winkelbereich in Umfangsrichtung erstrecken.

Bei einer weiteren Ausführungsform weist das Versteifungsprofil mindestens eine Versteifungskontur, insbesondere eine Versteifungsrippe, zur seitlichen Anlage an einer Seitenwand eines auf der Außenseite des Deckelkörpers gestapelten Eimers auf. An dem Versteifungsprofil können Versteifungsrippen angebracht sein, die einen auf dem Deckel gestapelten Eimer seitlich fixieren, um ein Verrutschen dieses Eimers zu verhindern.

Ein weiterer Aspekt der Erfindung betrifft einen Eimer der eingangs genannten Art, bei dem die Öffnung von einem Foliendeckel überdeckt ist, der einen geformten Deckelbereich aufweist, der zumindest teilweise auf dem Eingriffsbereich an dem umlaufenden Rand des Eimers aufliegt. Der Foliendeckel kann die weiter oben in Zusammenhang mit dem Deckel beschriebenen Eigenschaften aufweisen, insbesondere hinsichtlich seiner Dicke. Der Foliendeckel kann auch mindestens eine über das freie Ende des geformten Deckelbereichs überstehende Haltehilfe, beispielsweise in Form einer Haltelasche, aufweisen.

Ein weiterer Aspekt der Erfindung betrifft ein Gebinde, umfassend: einen Deckel, der wie weiter oben beschrieben ausgebildet ist, sowie einen Eimer mit einem Boden und mit einer umlaufenden Seitenwand, die im Bereich einer Öffnung des Eimers einen umlaufenden Rand mit einem Eingriffsbereich mit einem Klemmprofil zum Zusammenwirken mit dem Klemmprofil an dem rinnenförmigen Randbereich des Deckels aufweist, um die Öffnung des Eimers zu verschließen, wobei der geformte Deckelbereich des Foliendeckels zumindest teilweise auf dem Eingriffsbereich des Eimers aufliegt.

Wie weiter oben beschrieben wurde, kann der Deckelkörper mit dem Foliendeckel in einem Arbeitsgang auf den Eimer aufgebracht, beispielsweise aufgeprellt, werden. Der Foliendeckel, genauer gesagt der geformte Deckelbereich, liegt konturgenau zwischen dem Deckelkörper des Deckels und dem Eimer, genauer gesagt dem Eingriffsbereich am umlaufenden Rand des Eimers.

Bei einer Ausführungsform bildet das Klemmprofil an dem Eingriffsbereich eine Nut, in die das Klemmprofil, insbesondere der Rastrand, am äußeren Schenkel des rinnenförmigen Randbereichs des Deckelkörpers eingreift. Zum Lösen des Eingriffs zwischen dem Rastrand und der Nut kann der äußere Schenkel des rinnenförmigen Randbereichs nach außen und nach oben geschwenkt werden, um den Deckel von dem Eimer abzunehmen. Das freie Ende bzw. der Rand des Foliendeckels erstreckt sich typischerweise an dem Eingriffsbereich bis kurz oberhalb der Nut. Beim Verschwenken des äußeren Schenkels des rinnenförmigen Randbereichs kann wie weiter oben beschrieben wurde der Rastrand des Deckelkörpers über den Foliendeckel gleiten, wobei dieser flexibel ausweicht und ein Abheben des Foliendeckels von dem Eingriffsbereich verhindert.

Bei einer weiteren Ausführungsform weist der Eimer mindestens eine Öffnungshilfe zum Verschwenken des äußeren Schenkels des rinnenförmigen Randbereichs auf, um den Deckelkörper abzuheben, insbesondere ohne den Foliendeckel von dem Eingriffsbereich abzuheben. Bei dem Rand des Eimers handelt es sich typischerweise um einen Doppelrand, bei dem sich an den Eingriffsbereich des Randes eine Schürze anschließt, die sich im Wesentlichen parallel zur Seitenwand des Eimers erstreckt, die eine leicht konische Geometrie aufweist. Die Öffnungslasche ist schwenkbar an den Eimer angebunden und erstreckt sich in den Bereich der Schürze. Die Öffnungslasche kann von einer im Wesentlichen parallel zur Schürze ausgerichteten Position in eine zu der Schürze verschwenkte Position geklappt werden, um den Deckel zumindest teilweise aus dem Eingriffsbereich des Randes zu lösen. Es versteht sich, dass auch andere Arten von Öffnungshilfen an dem Eimer vorgesehen werden können, um das Klemmprofil des Deckels von dem Klemmprofil des Eingriffsbereichs des Eimers zu lösen.

Bei einer weiteren Ausführungsform taucht ein innerer Schenkel des rinnenförmigen Randbereichs des Deckelkörpers in die Öffnung des Eimers ein. Mit anderen Worten erstreckt sich der innere Schenkel des rinnenförmigen Randbereichs des Deckelkörpers von der Oberseite des umlaufenden Randes des Eimers in den Innenraum des Eimers hinein. Dies ist günstig, um die Verbindung zwischen dem Deckel und dem Eimer zu stabilisieren. Bei der weiter oben beschriebenen Lösung, bei der ein Siegelrand verwendet wird, ist ein solches Eintauchen des Deckels in den Innenraum des Eimers hingegen nicht möglich.

Bei einer Ausführungsform sind das Material des Eimers, des Deckelkörpers und/oder des Foliendeckels Polyolefine, insbesondere Polyethylen oder Polypropylen, Polyamide oder Polyethylenterephthalat. Eimer, Deckelkörper und/oder Foliendeckel aus diesen Materialien sind typischerweise kostengünstig herstellbar. Ferner erhalten sie vorteilhafte Eigenschaften, wie z.B. eine große Beständigkeit durch hohe Zähigkeits- und Reißdehnungswerte. Grundsätzlich kann der Deckel bzw. der Eimer aber auch aus anderen Kunststoff-Materialien (insbesondere aus Thermoplasten, ggf. auch aus Duroplasten) hergestellt sein.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Zeichnung

Die Erfindung ist in den Zeichnungen dargestellt und wird anhand von Ausführungsbeispielen näher erläutert. Es zeigen die:
- Fig. 1: eine perspektivische Darstellung eines Deckelkörpers und eines Foliendeckels, die gemeinsam einen Deckel bilden,
- Fig. 2: eine Darstellung eines Gebindes, das den Deckelkörper und den Foliendeckel von Fig. 1 sowie einen Eimer aufweist,
- Fig. 3: eine Schnittdarstellung eines rinnenförmigen Randbereichs des Deckelkörpers, in den ein geformter Deckelbereich des Foliendeckels eingreift,
- Fig. 4: eine Darstellung analog zu Fig. 3, bei welcher der Deckel auf einen Rand des Eimers aufgesetzt ist,
- Fig. 5: eine Darstellung analog zu Fig. 4 an einer Position am Umfang des Deckels, an dem dieser eine Öffnungshilfe und eine Haltehilfe aufweist,
- Fig. 6: eine perspektivische Detaildarstellung eines Gebindes, bei dem der Deckelkörper teilweise vom Rand des Eimers abgehoben wurde, ohne den Foliendeckel abzuheben,
- Fig. 7: eine Darstellung analog zu Fig. 4 mit dem Deckelkörper in einer teilweise angehobenen Stellung, bei welcher die Rastung eines Rastrands des Deckelkörpers und einer Nut am Eingriffsbereich des Eimers gelöst wurde, sowie
- Fig. 8: eine Darstellung eines Eimers, dessen Öffnung von einem Foliendeckel abgedeckt ist.

**Fig.** 1 zeigt einen Deckelkörper 1 und einen Foliendeckel **2,** der konturgenau an die Geometrie des Deckelkörpers 1 angepasst ist. Der Deckelkörper 1 mit dem an diesem lösbar befestigten Foliendeckel 2 bilden gemeinsam einen Deckel **3,** der auf einen umlaufenden Rand 5 eines Eimers 4 aufgesetzt wird, der in **Fig. 2** dargestellt ist. Der Deckel 3 und der Eimer 4 bilden gemeinsam ein Gebinde 6.

**Fig.** 3 zeigt ein Detail des Deckels 3 mit einem rinnenförmigen Randbereich 7 des Deckelkörpers 1, der zur Außenseite des Deckelkörpers 1 über einen im gezeigten Beispiel planen Innenbereich 8 des Deckelkörpers 1 übersteht. Der Innenbereich 8 muss nicht zwingend plan ausgebildet sein, vielmehr kann dieser z.B. bombiert sein oder einen Versprung aufweisen. Der Foliendeckel 2 verläuft an einer Innenseite des Deckelkörpers 1 und weist einen geformten Deckelbereich **9** auf, der zur lösbaren Befestigung des Foliendeckels 2 an dem Deckelkörper 1 in den rinnenförmigen Randbereich 7 des Deckelkörpers 1 eintaucht. Der geformte Deckelbereich 9 ist im Wesentlichen V-förmig ausgebildet und weist einen äußeren Schenkel **10a** und einen inneren Schenkel **10b** auf. Der rinnenförmige Randbereich 7 ist ebenfalls im Wesentlichen V-förmig ausgebildet und weist einen äußeren Schenkel **11a** und einen inneren Schenkel **11b** auf. Der äußere Schenkel 10a des geformten Deckelbereichs erstreckt sich bis zu dem äußeren Schenkel 11a des rinnenförmigen Randbereichs 7 und liegt mit einem freien Ende **12** bzw. einer äußeren Kante an der Innenseite des äußeren Schenkels 11a des rinnenförmigen Randbereichs 7 an. Der innere Schenkel 10b des geformten Deckelbereichs 9 liegt im gezeigten Beispiel flächig an der Innenseite des inneren Schenkels 11b des rinnenförmigen Randbereichs 7 an. Es versteht sich, dass die Geometrie des rinnenförmigen Randbereichs 7 und des geformten Deckelbereichs 9 von der in Fig. 3 dargestellten Form abweichen kann, beispielsweise können beide eine im Wesentlichen U-förmige Geometrie aufweisen.

Um den geformten Deckelbereich 9 in den rinnenförmigen Randbereich 7 des Deckelkörpers 1 einzubringen, ist es erforderlich, den seitlichen Abstand zwischen dem äußeren Schenkel 10a und dem inneren Schenkel 10b des geformten Deckelbereichs 9 zu verkürzen. Der Foliendeckel 2 und damit auch der geformte Deckelbereich 9 sind aus einem Kunststoff-Material hergestellt, das bei der Verringerung des Abstands der beiden Schenkel 10a, 10b in der Art einer Feder wirkt und den äußeren Schenkel 10a bzw. das freie Ende 12 des geformten Deckelbereichs 9 gegen den äußeren Schenkel 11a des rinnenförmigen Randbereichs 7 und den inneren Schenkel 10b des geformten Deckelbereichs 7 gegen den inneren Schenkel 11b des rinnenförmigen Randbereichs 7 drückt. Der geformte bzw. profilierte Deckelbereich 9 kann aus einer flachen Folie beispielsweise durch Tiefziehen hergestellt werden. Der Foliendeckel 2 weist im gezeigten Beispiel eine Dicke d zwischen 40 µm und 200 µm, genauer gesagt zwischen 50 µm und 150 µm auf.

Wie in Fig. 3 ebenfalls zu sehen ist, wurde beim Zusammendrücken der beiden Schenkel 10a, 10b das freie Ende 12 des geformten Deckelbereichs 9 an einem an dem äußeren Schenkel 11a des rinnenförmigen Randbereichs 7 gebildeten Klemmprofil in Form eines umlaufenden Rastrandes **13** vorbeigeführt und hintergreift diesen. Auf diese Weise wird der Foliendeckel 2, genauer gesagt der geformte Deckelbereich 9, in dem rinnenförmigen Randbereich 7 des Deckelkörpers 1 fixiert.

Der in Fig. 3 gezeigte Deckel 3 kann in gewohnter Weise auf den Rand 5 des Eimers 4 aufgeprellt werden, der in **Fig.** 4 in einer Detaildarstellung gezeigt ist. Der Eimer 4 umfasst einen in Fig. 2 dargestellten Boden **14** und eine umlaufende Seitenwand **15,** die im Bereich einer in Fig. 1 dargestellten Öffnung **16** des Eimers 4 den umlaufenden Rand 5 aufweist. Der umlaufende Rand 5 weist einen Eingriffsbereich **17** auf, der ein Klemmprofil **18** in Form einer umlaufenden Nut umfasst, die mit dem Klemmprofil in Form des Rastrandes 13 des Deckelkörpers 1 zusammenwirkt, um den Deckel 3 am Eimer 1 zu verrasten und hierbei die Öffnung 16 des Eimers 4 dichtend zu verschließen. An den Eingriffsbereich 17 schließt sich eine im Wesentlichen parallel zur umlaufenden Seitenwand 15 verlaufende Schürze **19** an. Der geformte Deckelbereich 9 des Foliendeckels 2 liegt mit seinem äußeren Schenkel 10a teilweise auf dem Eingriffsbereich 17 des Randes 5 des Eimers 4 auf. Der Foliendeckel 2 weist eine Dichtungsfunktion auf. Durch den Foliendeckel 2 wird der Deckelkörper 1 des Deckels 3 vor Anhaftungen eines Füllguts, beispielsweise in Form von Farbresten, geschützt, die an der Innenseite des Foliendeckels 2 und nicht an der Innenseite des Deckelkörpers 1 anhaften. Zur Erhöhung der Anhaftung des Füllguts, beispielsweise in Form der Farbreste, und/oder zur Erhöhung der Dichtwirkung zum Eimer 4 kann der Foliendeckel 2 - typischerweise an seiner Innenseite - beschichtet, oberflächenbehandelt und/oder strukturiert sein. Der Foliendeckel 2 kann auch andere Funktionen erfüllen, beispielsweise eine Barrierefunktion.

Wie in Fig. 4 und in Fig. 1 zu erkennen ist, weist der Deckelkörper 1 an seiner Außenseite vier in Umfangsrichtung über einen Winkel von etwas weniger als 90° umlaufende Versteifungsprofile **20** auf, die sich von dem planen Innenbereich 8 des Deckelkörpers 1 senkrecht nach oben erstrecken. Die Versteifungsprofile 20 sind in einem vergleichsweise geringen Abstand zu dem rinnenförmigen Randbereich 7 des Deckelkörpers 1 angeordnet, um diesen zu versteifen. Wie in Fig. 4 zu erkennen ist, weisen die Versteifungsprofile 20 an ihrer dem rinnenförmigen Randbereich 7 abgewandten Seite mehrere in Umfangsrichtung verteilte Versteifungsrippen **21** auf. Die Versteifungsrippen 21 dienen im gezeigten Beispiel auch zur seitlichen Anlage einer Seitenwand **15'** eines weiteren Eimers **4',** der auf der Außenseite des Deckelkörpers 1 gestapelt wird, wie dies in Fig. 4 gestrichelt angedeutet ist.

Um das Lösen des Deckelkörpers 3 von dem umlaufenden Rand 5 des Eimers 4 zu vereinfachen, weist der Deckelkörper 3 eine Öffnungshilfe **22** auf, die in **Fig.** 5 und in **Fig.** 6 gut zu erkennen ist. Die Öffnungshilfe 22 ist im gezeigten Beispiel in Form von zwei ringförmigen Vorsprüngen ausgebildet, die sich ausgehend von dem rinnenförmigen Randbereich 7 lateral nach außen erstrecken und in die ein Bediener mit zwei Fingern eingreifen kann, um den Deckelkörper 3, genauer gesagt den äußeren Schenkel 11a des rinnenförmigen Randbereichs 7 des Deckelkörpers 1, nach oben zu verschwenken und auf diese Weise den Deckelkörper 1 vom Eingriffsbereich 17 des umlaufenden Rands 5 des Eimers 4 abzuheben.

Wie in Fig. 6 zu erkennen ist, verbleibt beim Anheben des Deckelkörpers 1 von dem Eingriffsbereich 17 am umlaufenden Rand 5 des Eimers 4 der Foliendeckel 2 an dem Eingriffsbereich 17 und wird nicht nach oben angehoben, d.h. dieser liegt weiterhin auf dem Eingriffsbereich 17 auf. Um dem Anheben des Foliendeckels 2 entgegenzuwirken, kann ein Bediener beim Anheben des Deckelkörpers 1 gleichzeitig eine über das freie Ende 12 des geformten Deckelbereichs 9 überstehende Haltehilfe nach unten drücken, die im gezeigten Beispiel in Form einer Haltelasche **23** ausgebildet ist.

Das Niederhalten des Foliendeckels 2 mit Hilfe der Haltelasche 23 ist jedoch nicht zwingend erforderlich, da beim Lösen der Rastung der Rastrand 13 an dem Deckelkörper 1 über das freie Ende bzw. die Kante 12 des Foliendeckels 2 gleiten kann, die hierbei flexibel ausweicht, sodass der Foliendeckel 2 beim Abheben des Deckelkörpers 1 nicht abgehoben wird, wie dies in **Fig. 7** gestrichelt dargestellt ist. Der Foliendeckel 2 liegt daher nach dem Abheben des Deckelkörpers 1 mit dem geformten Deckelbereich 9 zumindest teilweise auf dem Eingriffsbereich 17 des umlaufenden Rands 5 des Eimers 4 auf.

**Fig. 8** zeigt den Eimer 4 nach dem Abheben des Deckelkörpers 1. Wie in Fig. 8 zu erkennen ist, überdeckt der Foliendeckel 2 die Öffnung 16 des Eimers 4. Der lose aufliegende Foliendeckel 2 kann von dem Eimer 4 bzw. von dessen umlaufenden Rand 5 abgehoben werden, wozu ein Bediener den Foliendeckel 2 an der Haltelasche 23 ergreifen kann. Das Abheben des Foliendeckels 2 von dem Eimer 4 erfordert weniger Kraft als bei einer Siegelfolie und lässt sich typischerweise bewerkstelligen, ohne dass sich hierbei an der Innenseite des Foliendeckels 2 anhaftendes Füllgut ablöst. Zur Erleichterung des Abhebens des Foliendeckels 2 kann eine weitere Haltelasche 23 an dem Foliendeckel 2 angeformt sein, die beispielsweise diametral gegenüberliegend zu der in Fig. 8 gezeigten Haltelasche 23 am Rand des Foliendeckels 2 positioniert sein kann.

Alternativ oder zusätzlich zu der Öffnungshilfe 22 an dem Deckel 3 kann eine Öffnungshilfe an dem Eimer 4 vorgesehen sein, beispielsweise eine verschwenkbare Lasche am Rand 5 des Eimers 4. Eine solche Lasche kann nach oben verschwenkt werden, um den äußeren Schenkel 11a des rinnenförmigen Randbereichs 7 des Deckelkörpers 1 nach oben zu schwenken, um den Deckelkörper 1 vom Rand 5 des Eimers 4 abzuheben.

## Patentansprüche

1. Deckel (3), umfassend:
einen Deckelkörper (1), der einen rinnenförmigen Randbereich (7) aufweist,
an dem ein Klemmprofil (13) zum Zusammenwirken mit einem Klemmprofil (18) an einem Eingriffsbereich (17) eines umlaufenden Rands (5) eines Eimers (4) gebildet ist,
**gekennzeichnet durch**
einen Foliendeckel (2), der an einer Innenseite des Deckelkörpers (1) verläuft und der einen geformten Deckelbereich (9) aufweist, der zur lösbaren Befestigung des Foliendeckels (2) an dem Deckelkörper (1) in den rinnenförmigen Randbereich (7) des Deckelkörpers (1) eintaucht und sich zumindest abschnittsweise bis zu einem äußeren Schenkel (11a) des rinnenförmigen Randbereichs (7) erstreckt.

2. Deckel nach Anspruch 1, bei dem das Klemmprofil, insbesondere in Form eines Rastrands (13), an dem äußeren Schenkel (11a) des rinnenförmigen Randbereichs (7) ausgebildet ist.

3. Deckel nach Anspruch 1 oder 2, bei dem ein freies Ende (12) des in den rinnenförmigen Randbereich (7) eintauchenden geformten Deckelbereichs (9) das Klemmprofil, insbesondere den Rastrand (13), zumindest abschnittsweise hintergreift.

4. Deckel nach einem der vorhergehenden Ansprüche, bei dem der Foliendeckel (2) eine Dicke (d) zwischen 40 µm und 200 µm, bevorzugt zwischen 50 µm und 150 µm, insbesondere zwischen 50 µm und 100 µm, aufweist.

5. Deckel nach einem der vorhergehenden Ansprüche, bei dem der Foliendeckel (2) zur Erhöhung der Anhaftung des Füllguts und/oder zur Erhöhung der Dichtwirkung zum Eimer (4) beschichtet, oberflächenbehandelt und/oder strukturiert ist.

6. Deckel nach einem der vorhergehenden Ansprüche, bei dem der Foliendeckel (2) mindestens eine über das freie Ende (12) des geformten Deckelbereichs (9) überstehende Haltehilfe, insbesondere in Form einer Haltelasche (23), aufweist.

7. Deckel nach einem der vorhergehenden Ansprüche, bei dem der Deckelkörper (1) mindestens eine Öffnungshilfe (22) zum Verschwenken des äußeren Schenkels (11a) des rinnenförmigen Randbereichs (7) aufweist, um den Deckelkörper (1) von dem Eingriffsbereich (17) des Eimers (4) abzuheben, insbesondere ohne den Foliendeckel (2) von dem Eingriffsbereich (17) abzuheben.

8. Deckel nach einem der vorhergehenden Ansprüche, bei dem der Deckelkörper (1) an seiner Außenseite mindestens ein in Umfangsrichtung vollständig oder teilweise umlaufendes Versteifungsprofil (20) zur Versteifung des rinnenförmigen Randbereichs (7) aufweist.

9. Deckel nach Anspruch 8, bei dem das Versteifungsprofil (20) mindestens eine Versteifungskontur, insbesondere eine Versteifungsrippe (21), zur seitlichen Anlage an einer Seitenwand (15') eines auf der Außenseite des Deckelkörpers (1) gestapelten Eimers (4') aufweist.

10. Eimer (4) mit einem Boden (14) und mit einer umlaufenden Seitenwand (15),
die im Bereich einer Öffnung (16) des Eimers (4) einen umlaufenden Rand (5) mit einem Eingriffsbereich (17) mit einem Klemmprofil (18) zum Zusammenwirken mit einem Klemmprofil (13) an einem rinnenförmigen Randbereich (7) eines Deckels (3) aufweist, um die Öffnung (16) des Eimers (4) zu verschlie-ßen,
**dadurch gekennzeichnet,**
**dass** die Öffnung (16) von einem Foliendeckel (2) überdeckt ist, der einen geformten Deckelbereich (9) aufweist, der zumindest teilweise auf dem Eingriffsbereich (17) an dem umlaufenden Rand (5) des Eimers (4) aufliegt.

11. Gebinde (6), umfassend:
einen Deckel (3) nach einem der Ansprüche 1 bis 9, sowie
einen Eimer (4) mit einem Boden (14) und mit einer umlaufenden Seitenwand (15), die im Bereich einer Öffnung (16) des Eimers (4) einen umlaufenden Rand (5) mit einem Eingriffsbereich (17) mit einem Klemmprofil (18) zum Zusammenwirken mit dem Klemmprofil (13) an dem rinnenförmigen Randbereich (7) des Deckels (3) aufweist, um die Öffnung (16) des Eimers (4) zu verschließen, wobei der geformte Deckelbereich (9) des Foliendeckels (2) zumindest teilweise auf dem Eingriffsbereich (17) des Eimers (4) aufliegt.

12. Gebinde nach Anspruch 11, bei dem das Klemmprofil an dem Eingriffsbereich (17) eine Nut (18) bildet, in die das Klemmprofil, insbesondere der Rastrand (13), am äußeren Schenkel (11a) des rinnenförmigen Randbereichs (7) des Deckelkörpers (1) eingreift.

13. Gebinde nach Anspruch 11 oder 12, bei dem der Eimer (4) mindestens eine Öffnungshilfe zum Verschwenken des äußeren Schenkels (11a) des rinnenförmigen Randbereichs (7) aufweist, um den Deckelkörper (1) abzuheben, insbesondere ohne den Foliendeckel (2) von dem Eingriffsbereich (17) abzuheben.

14. Gebinde nach einem der Ansprüche 11 bis 13, bei dem ein innerer Schenkel (11b) des rinnenförmigen Randbereichs (7) des Deckelkörpers (1) in die Öffnung (16) des Eimers (4) eintaucht.

15. Gebinde nach einem der Ansprüche 11 bis 14, bei dem das Material des Eimers (4), des Deckelkörpers (1) und/oder des Foliendeckels (2) Polyoloefine, insbesondere Polyethylen oder Polypropylen, Polyamide oder Polyethylenterephthalat sind.
